# EUROPÄISCHE PATENTANMELDUNG

(11) **EP 1 901 255 A1**
(43) Veröffentlichungstag der Anmeldung: **19.03.2008**
(21) Anmeldenummer: 06120754.4
(22) Anmeldetag: 15.09.2006
(51) Int. Cl.: G08B 25/08

(54) **Kommunikationsmodul-Karte für eine Gefahreneinheit**

(71) Anmelder: Siemens Schweiz AG, 8047 Zürich (CH)
(72) Erfinder: Goulet, Thomas, 6314 Unterägeri (CH); Schmid, Beat, 8400 Winterthur (CH)
(74) Vertreter: Maier, Daniel Oliver

(57) **Zusammenfassung**

Die Erfindung betrifft ein Verfahren, eine Gefahreneinheit (GE) und eine Kommunikationsmodul-Karte (KMK) zum Austausch von Daten zwischen einer eine Kommunikationseinheit (KE) aufweisenden Gefahreneinheit (GE) und einer Gefahrenmeldezentrale (GMZ) über ein Kommunikationsnetz. Erfindungsgemäss wird zumindest eine Information für die Übertragung von Daten auf einer Kommunikationsmodul-Karte KMK) gespeichert. Die Kommunikationsmodul-Karte (KMK) wird in eine Kartenleseeinheit (KLE) der Gefahreneinheit (GE) gesteckt und in Abhängigkeit der mindestens einen Information auf der Kommunikationsmodul-Karte (KMK) werden Daten zwischen der Gefahreneinheit (GE) und der Gefahrenmeldezentrale (GMZ) ausgetauscht.

## Beschreibung

Die Erfindung betrifft ein Verfahren zum Austausch von Daten zwischen einer eine Kommunikationseinheit aufweisenden Gefahreneinheit und einer Gefahrenmeldezentrale über ein Kommunikationsnetz.

Gefahrenmeldesysteme, wie zum Beispiel Meldesysteme für Feuer, Gas, Temperatur etc. bestehen meist aus Gefahreneinheiten, die mit einer Gefahrenmeldezentrale verbunden sind. Solche Gefahrenmeldesysteme werden in öffentlichen Gebäuden, Bürogebäuden, Hotels, Industriegebäuden, Flughäfen, Bahnhöfen, Werkstätten, Schulen etc. eingesetzt. Wird ein Alarm an einem der Detektoren ausgelöst, wird die Zentrale benachrichtigt. Als Gefahreneinheiten werden hier Gefahrenmelder, Brandmelder, Intrusionsmelder, Gasmelder, Temperaturmelder, optische Alarmierungseinheiten, Handfeuermelder, akustische Alarmierungseinheiten etc. betrachtet. Die mit der Gefahrenmeldezentrale verbundenen Gefahreneinheiten werden meist in Gruppen oder Schleifen (Ringleitungen bzw. Loops) zusammengefasst. Das Austauschen von Daten zwischen den Gefahreneinheiten und der Gefahrenmeldezentrale geschieht nach einen vorher definierten Übertragungsprotokoll. Dieses Übertragungsprotokoll und weitere Parameter bzw. Informationen, die für die Installation, die Inbetriebnahme und für den Austausch von Daten notwendig sind, sind oftmals länderspezifisch, sodass für einzelne Länder eigene Gefahreneinheiten entwickelt und produziert werden müssen. Dies führt zu einem erheblichen logistischen Aufwand, da aus Gründen der Versorgungssicherheit stets hohe Lagerbestände geführt werden müssen. Aber auch ältere Gefahrenmeldesysteme können oft nur sehr schwer modernisiert werden, da später entwickelte Gefahreneinheiten und Gefahrenmeldezentralen oftmals aus Kostengründen nicht abwärts kompatibel sind.

Die Aufgabe der vorliegenden Erfindung ist darin zu sehen, eine möglichst einfache und kosteneffektive Lösung für den Austausch von Daten zwischen einer Gefahreneinheit und einer Gefahrenmeldezentrale vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass für den Austausch von Daten zwischen einer, eine Kommunikationseinheit aufweisende Gefahreneinheit und einer Gefahrenmeldezentrale über ein Kommunikationsnetz eine Kommunikationsmodul-Karte verwendet wird. Auf dieser Kommunikationsmodul-Karte wird zumindest eine für die Übertragung von Daten zwischen der Gefahreneinheit und der Gefahrenmeldezentrale notwendigen Information gespeichert und in eine Kartenleseeinheit der Gefahreneinheit gesteckt bzw. geschoben. In Abhängigkeit der mindestens einen Information auf der Kommunikationsmodul-Karte tauscht die Gefahreneinheit dann Daten mit der Gefahrenmeldezentrale aus. Als mindestens eine Information wird jegliche Information angesehen, die für den Austausch von Daten zwischen einer Gefahreneinheit und einer Gefahrenmeldezentrale notwendig ist. Eine derartige Information kann eine Autorisierungsinformation, eine Authentifizierungsinformation, eine Benutzungsinformation etc. und dient zum Beispiel zur Registrierung bei der Gefahrenmeldezentrale. Aber auch die zu verwendende Verschlüsselung, die Codec, der Modus etc. für den Austausch der Daten können als Information auf der Kommunikationsmodul-Karte gespeichert werden. Die Verarbeitungs-Algorithmen für zum Beispiel die Gefahrendetektoren können ebenfalls als Information auf der Karte untergebracht sein. Durch verbesserte Algorithmen kann bei älteren Gefahrendetektoren wie zum Beispiel Branddetektoren auf sehr einfache Art und Weise die Effizienz verbessert werden. Das für den Austausch zu verwendende Übertragungsprotokoll bzw. Signalisierungsprotokoll kann ebenfalls als mindestens eine Information auf der Kommunikationsmodul-Karte gespeichert werden. Als Kommunikationsmodul-Karte kann dabei eine SIM-Karte (Subscriber Identify Module) oder eine andere Chip-Karte mit Kontaktflächen zum Herstellen einer Verbindung mit der Kartenleseeinheit der Gefahreneinheit verwendet werden. Grundsätzlich weisen derartige Karten einen Mikroprozessor und eine Speichereinheit auf. Als Kommunikationsnetz kann jegliches leitungsvermittelndes oder paketvermittelndes Kommunikationsnetz verwendet werden. Aber auch ein mobiles Kommunikationsnetz wie zum Beispiel ein zellulares Mobilfunknetz oder ein WLAN-Netz ist durchaus vorstellbar. Die Gefahreneinheit stellt eine Einheit dar, die mit der Gefahrenmeldezentrale verbunden werden kann. In diesem Sinne kann zum Beispiel ein Gefahrenmelder, ein Brandmelder, ein Gasmelder, ein Intrusionsmelder, ein Handfeuermelder, eine optische Alarmierungseinheit (Blitzlicht, Notausgangssignal etc.), eine akustische Alarmierungseinheit (Alarmhorn, Lautsprecher etc.), eine Videoüberwachungseinheit (Videokamera etc.) etc. eine Gefahreneinheit darstellen.

Ein Vorteil der Erfindung besteht darin, dass durch das erfindungsgemässe Verfahren jede Gefahreneinheit schnell und effizient für die Installation in einem Kommunikationsnetz konfiguriert werden kann, indem eine für die Anforderungen des Kommunikationsnetzes geeignete Kommunikationsmodul-Karte in die Gefahreneinheit eingesetzt wird. Bei der Entwicklung eines neuen Kommunikationsnetzes bzw. Feldbusses zum Austausch von Daten zwischen Gefahreneinheit und Gefahrenmeldezentrale muss gemäss dem erfindungsgemässen Verfahren lediglich eine Kommunikationsmodul-Karte entwickelt werden.

Ein weiterer Vorteil des erfindungsgemässen Verfahrens besteht darin, dass jede Gefahreneinheit durch das erfindungsgemässe Verfahren mit einem Kommunikationsnetz in einem Gefahrenmeldesystem kompatibel ist. Da damit auch gemeint sein soll, dass Gefahrenmelder abwärts kompatibel sind, können mit dem erfindungsgemässen Verfahren Gefahrenmeldesysteme auf sehr einfache Art und Weise modernisiert werden, was zu einer erheblichen Verminderung der Kosten für die Installation führt und die Sicherheit durch solche Gefahrenmeldesysteme im hohen Masse erhöht.

Die Erfindung wird anhand eines in einer Figur dargestellten Ausführungsbeispiels näher erläutert. Dabei zeigen
- Figur 1: Gefahreneinheiten mit erfindungsgemässer Kommunikationsmodul-Karte für unterschiedliche Kommunikationsnetze,
- Figur 2: eine erfindungsgemässe Gefahreneinheit,
- Figur 3: eine erfindungsgemässe Kommunikationsmodul-Karte.

Figur 1 zeigt Gefahreneinheiten GE mit erfindungsgemässer einsteckbarer Kommunikationsmodul-Karte KMK für unterschiedliche Kommunikationsnetze bzw. Feldbusse. Die Gefahreneinheiten GE werden über ein Kommunikationsnetz mit einer Gefahrenmeldezentrale GMZ verbunden. Grundsätzlich können leitungsvermittelnde Kommunikationsnetze, paketvermittelnde Kommunikationsnetze, Mobilfunknetze etc. verwendet werden. In diesem Beispiel sind einige Feldbusse wie Sigmaloop, P2, AnalogPlus, FDnet, BDS, mobiles Kommunikationsnetz etc. als mögliche Kommunikationsnetze aufgelistet.

Figur 2 zeigt eine erfindungsgemässe Gefahreneinheit GE. Die Gefahreneinheit weist zum Beispiel eine Auswerteinheit AWE, eine Kommunikationseinheit zum Senden und Empfangen von Daten und eine Kartenleseeinheit KLE zum Einstecken bzw. Einschieben einer Kommunikationsmodul-Karte KMK auf. Als Daten sollen sowohl Nutzdaten als auch Signalisierungsdaten verstanden werden. Die Gefahreneinheit GE ist über ein Kommunikationsnetz mit einer Gefahrenmeldezentrale GMZ verbunden. Auf der Kommunikationsmodul-Karte KMK ist zumindest eine Information gespeichert, sodass die Gefahreneinheit GE in Abhängigkeit der mindestens einen Information eine Verbindung mit der Gefahrenmeldezentrale GMZ über das Kommunikationsnetz herstellen kann. Derartige Informationen können Autorisierungsinformationen, Authentifizierungsinformationen, Benutzungsinformationen wie zum Beispiel maximale Grösse der zu versendenden Daten, zu verwendende Qualität des Dienstes (QoS = Quality of Service), zu verwendende Codec Mode, Serveradressen etc. sein. Weiter kann auf der Kommunikationsmodul-Karte KMK die zu verwendende Verschlüsselung der Daten angegeben werden, damit die Daten gegenüber Dritten geschützt werden können. Aber auch Verarbeitungs-Algorithmen können auf der Kommunikationsmodul-Karte KMK gespeichert sein. So ist es zum Beispiel denkbar, dass mit den auf der Kommunikationsmodul-Karte gespeicherten Verarbeitungs-Algorithmen die Verarbeitung der Signale eines Gefahrenmelders, Brandmelders, Gasmelders, Intrusionsmelders etc. aktualisiert werden kann. So kann die Effizienz der Detektion von Gefahren mit Hilfe des erfindungsgemässen Verfahrens optimiert werden. Die Kommunikationsmodul-Karte KMK enthält erfindungsgemäss zumindest eine Information für das zu verwendende Übertragungsprotokoll bzw. Signalisierungsprotokoll zur Registrierung beim Kommunikationsnetz und zum Austausch von Daten mit der Gefahrenmeldezentrale GMZ. Das Übertragungsprotokoll und auch das Signalisierungsprotokoll hängen von dem Kommunikationsnetz ab, bei dem sich die Gefahreneinheit GE registrieren möchte. Bei paketvermittelnden Kommunikationsnetzen werden zum Beispiel das H.323-Protokoll, das http-Protokoll, das SIP-Protokoll (Session Initiation Protocol) etc. verwendet.

Figur 3 zeigt eine erfindungsgemässe Kommunikationsmodul-Karte KMK mit einer Verarbeitungseinheit MP wie zum Beispiel einem Mikroprozessor, einer Speichereinheit SPE und Kontaktflächen KF. Die Kommunikationsmodul-Karte KMK ist eine Chipkarte, wie zum Beispiel eine Smartcard, eine Integrated Circuit Card (ICC) etc., die je nach den Anforderungen ausgeformt ist. So könnte für das erfindungsgemässe Verfahren zum Beispiel eine so genannte SIM-Karte (Subscriber Identify Modul) als Kommunikationsmodul-Karte KMK verwendet werden. SIM-Karten sind aus dem Bereich zellulare Mobilfunknetze bekannt. Der Mikroprozessor MP wird im Allgemeinen dazu verwendet, dass Anfragen von der Gefahreneinheit GE betreffend die zumindest eine in der Speichereinheit SPE gespeicherten Information verarbeitet werden können. Für das erfindungsgemässe Verfahren ist es aber auch denkbar, dass die Kommunikationsmodul-Karte KMK lediglich eine Speichereinheit SPE aufweist, die über die Kartenleseeinheit KLE der Gefahreneinheit GE ausgelesen werden kann.

## Patentansprüche

1. Verfahren zum Austausch von Daten zwischen einer eine Kommunikationseinheit (KE) aufweisenden Gefahreneinheit (GE) und einer Gefahrenmeldezentrale (GMZ) über ein Kommunikationsnetz,
**dadurch gekennzeichnet,**
**dass** zumindest eine Information für die Übertragung von Daten auf einer Kommunikationsmodul-Karte (KMK) gespeichert wird,
**dass** die Kommunikationsmodul-Karte (KMK) in eine Kartenleseeinheit (KLE) der Gefahreneinheit (GE) gesteckt wird und
**dass** in Abhängigkeit der mindestens einen Information auf der Kommunikationsmodul-Karte (KMK) Daten zwischen der Gefahreneinheit (GE) und der Gefahrenmeldezentrale (GMZ) ausgetauscht werden.

2. Verfahren nach Anspruch 1,
**dadurch gekennzeichnet,**
**dass** als zumindest eine Information eine Autorisierungsinformation, eine Authentifizierungsinformation und/oder eine Benutzungsinformation auf der Kommunikationsmodul-Karte (KMK) verwendet werden.

3. Verfahren nach den Ansprüchen 1 und 2,
**dadurch gekennzeichnet,**
**dass** als zumindest eine Information die zu verwendende Verschlüsselung der Daten auf der Kommunikationsmodul-Karte (KMK) gespeichert wird.

4. Verfahren nach den Ansprüchen 1 bis 3,
**dadurch gekennzeichnet,**
**dass** als zumindest eine Information zu verwendende Verarbeitungs-Algorithmen auf der Kommunikationsmodul-Karte (KMK) gespeichert werden.

5. Verfahren nach den Ansprüchen 1 bis 4,
**dadurch gekennzeichnet,**
**dass** als zumindest eine Information das für den Austausch von Daten zwischen der Gefahreneinheit (GE) und der Gefahrenmeldezentrale (GMZ) zu verwendende Übertragungsprotokoll auf der Kommunikationsmodul-Karte (KMK) gespeichert wird.

6. Verfahren nach den Ansprüchen 1 bis 5,
**dadurch gekennzeichnet,**
**dass** als zumindest eine Information das für den Austausch von Daten zwischen der Gefahreneinheit (GE) und der Gefahrenmeldezentrale (GMZ) zu verwendende Signalisierungsprotokoll auf der Kommunikationsmodul-Karte (KMK) gespeichert wird.

7. Verfahren nach einem der vorangegangenen Ansprüche,
**dadurch gekennzeichnet,**
**dass** als Kommunikationsmodul-Karte (KMK) eine SIM-Karte und/oder Chip-Karte verwendet wird.

8. Verfahren nach Anspruch 7,
**dadurch gekennzeichnet,**
**dass** die Kommunikationsmodul-Karte (KMK) einen Mikroprozessor aufweist.

9. Verfahren nach einem der vorangegangenen Ansprüche,
**dadurch gekennzeichnet,**
**dass** als Kommunikationsnetz ein leitungsvermittelndes Kommunikationsnetz, ein paketvermittelndes Kommunikationsnetz und/oder ein mobiles Kommunikationsnetz verwendet werden.

10. Verfahren nach einem der vorangegangenen Ansprüche,
**dadurch gekennzeichnet,**
**dass** als Gefahreneinheit (GE) ein Gefahrenmelder, ein Brandmelder, ein Gasmelder, ein Intrusionsmelder, ein Handfeuermelder, eine optische Alarmierungseinheit, eine akustische Alarmierungseinheit und/oder eine Videoüberwachungseinheit verwendet werden.

11. Gefahreneinheit (GE) zum Austausch von Daten mit einer Gefahrenmeldezentrale (GMZ) über ein Kommunikationsnetz,
- mit einer Kommunikationseinheit (KE) zum Senden und Empfangen von Daten an eine Gefahrenmeldezentrale (GMZ),
- mit einer Kartenleseeinheit (KLE) zum Aufnehmen und Auslesen einer Kommunikationsmodul-Karte,
- mit einer zumindest eine gespeicherte Information für die Übertragung von Daten enthaltende Kommunikationsmodul-Karte (KME,
- mit einer Auswerteinheit (AWE) zum Austauschen und Auswerten von Daten über die Kommunikationseinheit (KE) in Abhängigkeit der zumindest einen auf der Kommunikationsmodul-Karte gespeicherten Information.

12. Kommunikationsmodul-Karte (KMK) für das Übertragen von Daten zwischen einer Gefahreneinheit (GE) und einer Gefahrenmeldezentrale (GMZ) über ein Kommunikationsnetz,
- mit einer Speichereinheit (SPE) zum Speichern von zumindest einer Information für die Übertragung von Daten,
- mit Kontaktflächen (KF) zum Herstellen einer Verbindung mit der Kartenleseeinheit (KLE).

13. Kommunikationsmodul-Karte nach Anspruch 12,
**dadurch gekennzeichnet,**
**dass** die Kommunikationsmodul-Karte (KMK) eine Verarbeitungseinheit (MP) zum Verarbeiten von Anfragen der Gefahreneinheit (GE) betreffend die zumindest eine gespeicherte Information aufweist.

14. Kommunikationsmodul-Karte nach Anspruch 13,
**dadurch gekennzeichnet,**
**dass** die Verarbeitungseinheit (MP) ein Mikroprozessor ist.
